# EUROPÄISCHE PATENTSCHRIFT

(11) **EP 3 618 194 B1**
(45) Veröffentlichungstag und Bekanntmachung des Hinweises auf die Patenterteilung: **02.10.2024**
(21) Anmeldenummer: 18190970.6
(22) Anmeldetag: 27.08.2018
(51) Int. Cl.: H01R 13/41, H01R 12/72, H01R 13/506

(54) **ELEKTRISCHER STECKER**
ELECTRICAL CONNECTOR
FICHE ÉLECTRIQUE

(43) Veröffentlichungstag der Anmeldung: 04.03.2020
(73) Patentinhaber: Aptiv Technologies AG, 8200 Schaffhausen (CH)
(72) Erfinder: KISS, Thomas, 7400 OBERWART (AT); SCHWARZ, Peter, 42897 REMSCHEID (DE)
(74) Vertreter: Manitz Finsterwald Patent- und Rechtsanwaltspartnerschaft mbB

(56) Entgegenhaltungen:
- EP-A1- 0 242 318
- US-A- 5 071 372
- US-A1- 2014 256 189

## Beschreibung

Die Erfindung betrifft einen elektrischen Stecker nach dem Oberbegriff des Anspruchs 1 (vgl. US 2014/256189 A1) zur Verwendung in Applikationen für High-Speed Datenübertragung sowie ein Verfahren zur Herstellung eines elektrischen Steckers. Weitere Steckverbinder sind aus der US 5 071 372 A und der EP 0 242 318 A1 bekannt.

Die Weiterentwicklung der Kraftfahrzeugtechnik hin zu autonom fahrenden, elektrisch angetriebenen Fahrzeugen, stellt neue Herausforderungen an die Fahrzeugverdrahtung und ebenso an die verwendeten elektrischen Stecker. Durch die neuen Herausforderungen wird auch eine Weiterentwicklung der Produktionstechnik für diese Komponenten notwendig. Insbesondere bei elektrischen Steckern für High-Speed Datenübertragung sind geringe Toleranzen bei den Maßen der Bauteile einzuhalten. Des Weiteren müssen die Produktionskosten so gering wie möglich gehalten werden. Üblicherweise werden elektrische Stecker, die stiftförmigen Kontaktelemente enthalten, hergestellt, indem die stiftförmigen Kontaktelemente mit einem dielektrischen Material umgeben werden, um sie voneinander zu isolieren. Üblicherweise wird das dielektrische Material um die Kontaktelemente gespritzt, wobei ein Spritzgussverfahren eingesetzt wird. Ein anderes Verfahren benutzt vorgefertigte Kunststoffteile, durch die die Kontaktelemente hindurchgestochen werden. Diese Verfahren haben je nach Anwendungsfall sowohl Vor- als auch Nachteile. Nachteilig ist, dass diese Stecker vorgefertigt und danach zum vollständigen Zusammenbau weitertransportiert werden müssen. Ein weiterer Nachteil bei diesem Verfahren ist die mangelnde Flexibilität, da die Werkzeuge zur Herstellung der Kunststoffteile nicht einfach auf geänderte Anforderungen an die Geometrie der Kunststoffteile angepasst werden können.

Bei elektrischen Steckern für Highspeed Anwendungen spielt die Geometrie sowie der Abstand zweier zusammengehöriger Kontaktelemente eine wesentliche Rolle. Ein elektrischer Stecker kann für höhere Datenraten eingesetzt werden in dem man den elektrischen Stecker durch Abschirmung der Kontaktelemente modifiziert. Durch diese Modifikation steigen allerdings auch die Kosten für den elektrischen Stecker. Eine zweite Möglichkeit die Bandbreite zu erhöhen, ist die Kontaktelemente räumlich etwas mehr voneinander weg anzuordnen. Diese Möglichkeit erfordert jedoch Änderungen bei den Kunststoffteilen des elektrischen Steckers.

Die Aufgabe der Erfindung ist es, einen elektrischen Stecker nach dem Oberbegriff des Anspruchs 1 und ein Verfahren zum Herstellen eines elektrischen Steckers bereitzustellen, wobei der Stecker in Fahrzeugen als Verbindungselemente in High-Speed-Datennetzen eingesetzt werden kann, mechanisch robust sowie kostengünstig und flexibel herzustellen ist.

Die Aufgabe wird durch den Gegenstand des Anspruchs 1 sowie durch das Verfahren nach Anspruch 10 gelöst.

Der erfindungsgemäße Stecker kann flexibel an einer Maschine oder einem Arbeitsplatz aus seinen einzelnen Komponenten komplett zusammengebaut werden. An einer vollautomatischen Maschine können die Kontaktelemente in gegurteter Form, als lose Schüttung oder durch eine Station der Maschine, die die Kontaktelemente aus Draht herstellt, bereitgestellt werden. Die Kontaktelemente können seitlich in den Kontakthalter eingesetzt werden, was maschinell sehr einfach und schnell möglich ist. Der Kontakthalter kann in einer geraden Bewegung in das Steckergehäuse geschoben und dort befestigt werden.

Jede Vertiefung erstreckt sich von einem ersten Kontakthalterende, das an den ersten Kontaktbereich angrenzt, bis zu einem zweiten Kontakthalterende, das an den zweiten Kontaktbereich angrenzt. Dadurch wird das stiftförmige Kontaktelement optimal in der korrekten Position gehalten.

Die Vertiefungen erstrecken sich von gegenüberliegenden Seiten des Kontakthalters in das Material des Kontakthalters. Daraus ergibt sich ein symmetrischer Aufbau, sodass die beiden stiftförmigen Kontaktelemente parallel zueinander gehalten werden. Dieses ist äußerst wichtig bei hochfrequenter Datenübertragung.

Die beiden stiftförmigen Kontaktelemente sind in den zwei Vertiefungen gehalten, wobei die zwei stiftförmigen Kontaktelemente parallel und beabstandet voneinander angeordnet sind. Wie oben beschrieben ist der parallele Verlauf der stiftförmigen Kontaktelemente äußerst wichtig. Außerdem ist der Abstand, in dem die stiftförmigen Kontaktelemente beabstandet sind, wichtig für den Wellenwiderstand und somit die Übertragungsqualität des elektrischen Steckers.

Vorteilhafte Ausbildungen der Erfindung sind den Unteransprüchen, der Beschreibung und der Zeichnung zu entnehmen.

Bevorzugt weist die Vertiefung einen U-förmigen Querschnitt auf. Die Vertiefung mit einem U-förmigen Querschnitt auszuführen erleichtert die Produktion des Kontakthalters.

Bevorzugt weist die Vertiefung einen rechteckigen Querschnitt auf und der mittlere Bereich des stiftförmigen Kontaktelements weist ebenso einen rechteckigen Querschnitt auf. Durch die rechteckige Ausführung der Querschnitte ist eine optimale Passform des stiftförmigen Kontaktelements in der Vertiefung gewährleistet. Ein Verdrehen des Kontaktelements ist nicht möglich.

Bevorzugt weist der erste Kontaktbereich einen runden Querschnitt auf und der mittlere Bereich des stiftförmigen Kontaktelements einen rechteckigen Querschnitt. Einige Applikationen erfordern Kontaktbereiche mit einem runden Querschnitt. Dieses wird ermöglicht unter Beibehaltung der Vorteile eines mittleren Bereichs mit einem rechteckigen Querschnitt.

Nach einer weiteren Ausführungsform ist der mittlere Bereich derart geformt, dass der zweite Kontaktbereich entlang einer zweiten Achse, rechtwinklig zur Steckachse, ausgerichtet ist. Für Anwendungen bei denen der elektrische Stecker mit einer Seite an einer Leiterplatte befestigt werden soll, kann er gewinkelt ausgeführt werden. Bei diesen Anwendungen befindet sich die Steckbuchse häufig in einer Seitenwand eines Gehäuses wobei die Seitenwand rechtwinklig zu Leiterplatte angeordnet ist.

Bevorzugt wird der mittlere Bereich des stiftförmigen Kontaktelements durch ein erstes gerades Teilstück, ein zweites gerades Teilstück und ein drittes gerades Teilstück gebildet, wobei das erste gerade Teilstück und das zweite gerade Teilstück einen Winkel größer als 90° zueinander aufweisen und das zweite gerade Teilstück und das dritte gerade Teilstück einen Winkel größer als 90° zueinander aufweisen. Um das stiftförmigen Kontaktelement um 90° zu verformen, kann es einfach um 90° gebogen werden. Es hat sich aber bei Hochfrequenzanwendungen gezeigt, dass in mehreren Winkeln gebogene Kontaktelemente einen positiven Einfluss auf den Wellenwiderstand haben.

Nach einer weiteren Ausführungsform erstreckt sich die Vertiefung zumindest so tief in den Kontakthalter hinein, dass der mittlere Bereich des stiftförmigen Kontaktelements, weder rechtwinklig zur Steckachse noch rechtwinklig zur zweiten Achse über die Oberfläche des Kontakthalters aus der Vertiefung herausragt. Wenn das stiftförmige Kontaktelement exakt in der Vertiefung geführt ist, ist gewährleistet, dass bei Hochfrequenzanwendungen keine unerwarteten störenden Effekte auftreten.

Bevorzugt ist der erste Kontaktbereich des stiftförmigen Kontaktelements dazu ausgebildet mit einem komplementären Kontaktelement eines komplementären elektrischen Steckers elektrisch verbunden zu werden und der zweite Kontaktbereich des stiftförmigen Kontaktelements ist dazu ausgebildet, mit einer elektrischen Leiterplatte elektrisch verbunden zu werden. Angepasste Kontaktbereiche beugen Problemen bei der Montage vor. Der erste Kontaktbereich ist daraufhin optimiert, mit korrespondierenden Kontaktelementen eines komplementären Steckers verbunden zu werden. Der erste Kontaktbereich kann mit einem kontaktfördernden oder Korrosion vermeidenden Material beschichtet sein. Der zweite Kontaktbereich kann verzinnt sein, um mit einer Leiterplatte verlötet zu werden.

Bevorzugt umgibt ein elektrisch leitfähiger Schirmkörper den Kontakthalter, die Steckachse umlaufend, in einem Winkel von mindestens 180° um die Steckachse. Eine Schirmung kann vorgesehen werden um Störungen bei der Datenübertragung zu vermeiden.

Bevorzugt ist der Kontakthalter spiegelsymmetrisch ausgebildet und die stiftförmigen Kontaktelemente sind spiegelsymmetrisch angeordnet. Ein symmetrischer Aufbau des Kontakthalters ermöglicht eine einfache Haltevorrichtung für die stiftförmigen Kontaktelemente und beugt Übertragungsproblemen vor.

Die Vertiefungen können tiefer in den Kontakthalter eingebracht werden, als es erforderlich wäre um den mittleren Bereich der stiftförmigen Kontaktelemente vollständig aufzunehmen. Dadurch können universelle Kontakthalter verwendet werden. Je nach Erfordernis der Übertragungsgeschwindigkeit können die stiftförmige Kontaktelemente so näher zueinander oder weiter entfernt angeordnet werden.

Nachfolgend wird die Erfindung anhand einer vorteilhaften Ausführungsform rein beispielhaft unter Bezugnahme auf der beigefügten Zeichnung beschrieben. Es zeigen:
- Fig. 1: eine Explosionsdarstellung des elektrischen Steckers;
- Fig. 2: eine Explosionsdarstellung des Kontakthalters und der stiftförmigen Kontaktelemente;
- Fig. 3: eine perspektivische Darstellung des Kontakthalters und der stiftförmigen Kontaktelemente im montierten Zustand.

Figur 1 zeigt eine Explosionsdarstellung des elektrischer Steckers 1. Dargestellt ist ein Steckergehäuse 100, ein Kontakthalter 10, ein Schirmkörper 200 und zwei stiftförmige Kontaktelemente 60. Der Kontakthalter 10, der Schirmkörper 200 und das Steckergehäuse 100 sind entlang einer Steckachse X des elektrischen Steckers 1 dargestellt. Es ist ersichtlich das der elektrisch leitfähiger Schirmkörper 200 den Kontakthalter 10, die Steckachse X umlaufend, in einem Winkel von mindestens 180° um die Steckachse umgibt, wenn der elektrische Stecker 1 komplett montiert ist. Die stiftförmigen Kontaktelemente 60 weisen an einem ersten Ende einen ersten Kontaktbereich 66 und an einem zweiten Ende einen zweiten Kontaktbereich 68 auf. Dazwischen erstreckt sich ein mittlerer Bereich 64. Der erste Kontaktbereich 66 ist entlang der Steckachse X des elektrischen Steckers 1 ausgerichtet. Der Kontakthalter 10 weist eine Vertiefung 20 auf, die sich von seiner Oberfläche 12 in den Kontakthalter 10 hinein erstreckt. Die Vertiefung 20 ist dazu ausgebildet den mittleren Bereich 64 eines stiftförmigen Kontaktelements 60 aufzunehmen und zu halten. Die Vertiefung 20 erstreckt sich von einem ersten Kontakthalterende 16, das an den ersten Kontaktbereich 66 angrenzt, bis zu einem zweiten Kontakthalterende 18, das an den zweiten Kontaktbereich 68 angrenzt.

Figur 2 zeigt eine Explosionsdarstellung des Kontakthalters 10 und der stiftförmigen Kontaktelemente 60. Die Vertiefung 20 weist einen U-förmigen Querschnitt auf. Der mittlere Bereich 64 des stiftförmigen Kontaktelements 60 weist einen rechteckigen Querschnitt auf. Der mittlere Bereich 64 ist derart geformt, dass der zweite Kontaktbereich 68 entlang einer zweiten Achse Y, rechtwinklig zur Steckachse X, ausgerichtet ist. Der mittlere Bereich 64 des stiftförmigen Kontaktelements 60 wird durch ein erstes gerades Teilstück 72, ein zweites gerades Teilstück 74 und ein drittes gerades Teilstück 76 gebildet. Das erste gerade Teilstück 72 und das zweites gerades Teilstück 74 weisen einen Winkel größer als 90° zueinander auf und das zweite gerade Teilstück 74 und das dritte gerade Teilstück 76 weisen einen Winkel größer als 90° zueinander auf.

Figur 3 zeigt eine perspektivische Darstellung des Kontakthalters und der stiftförmigen Kontaktelemente im montierten Zustand. Die Vertiefung 20 erstreckt sich zumindest so tief in den Kontakthalter 10 hinein, dass der mittlere Bereich 64 des stiftförmigen Kontaktelements 60, weder rechtwinklig zur Steckachse X noch rechtwinklig zur zweiten Achse Y über die Oberfläche 12 des Kontakthalters 10 aus der Vertiefung 20 herausragt. Der erste Kontaktbereich 66 des stiftförmigen Kontaktelements 60 ist dazu ausgebildet mit einem komplementären Kontaktelement eines komplementären elektrischen Steckers elektrisch verbunden zu werden. Der zweite Kontaktbereich 68 des stiftförmigen Kontaktelements 60 ist dazu ausgebildet mit einer elektrischen Leiterplatte elektrisch verbunden zu werden. Die zwei Vertiefungen 20 die der Kontakthalter 10 aufweist, erstrecken sich von den gegenüberliegenden Bereichen der Oberfläche 12 des Kontakthalters 10 aufeinander zu. Die Vertiefungen 20 verlaufen in einer ersten Ebene A1, die von der Steckachse X und der zweiten Achse Y aufgespannt wird. Die Vertiefungen 20 verlaufen parallel zueinander von einem ersten Kontakthalterende 16, das an den ersten Kontaktbereich 66 angrenzt, bis zu einem zweiten Kontakthalterende 18, dass an den zweiten Kontaktbereich 68 angrenzt. Die Vertiefungen 20 erstrecken sich entlang einer dritten Achse Z von der Oberfläche 12 aufeinander zu. Die dritte Achse Z ist rechtwinklig zur Steckachse X und rechtwinklig zur zweiten Achse Y angeordnet. Die zwei stiftförmigen Kontaktelemente 60 sind in den zwei Vertiefungen 20 gehalten. Bevorzugt erstreckt sich die Vertiefung weiter, entlang der dritten Achse in den Kontakthalter, als der Durchmesser des stiftförmigen Kontaktelements erfordert. Die stiftförmigen Kontaktelemente 60 sind parallel und beabstandet voneinander in der ersten Ebene A1 angeordnet. Der Kontakthalter 10 ist spiegelsymmetrisch im Bezug zur ersten Ebene A1 ausgebildet und die stiftförmigen Kontaktelemente 60 sind spiegelsymmetrisch im Bezug zur ersten Ebene A1 angeordnet.

## Patentansprüche

1. Elektrischer Stecker (1) umfassend ein Steckergehäuse (100), einen Kontakthalter (10) und zwei stiftförmige Kontaktelemente (60), wobei der Kontakthalter (10) im Steckergehäuse (100) angeordnet ist, wobei das jeweilige stiftförmige Kontaktelement (60) an einem ersten Ende einen ersten Kontaktbereich (66) und an einem zweiten Ende einen zweiten Kontaktbereich (68) aufweist, wobei sich dazwischen ein mittlerer Bereich (64) erstreckt und der erste Kontaktbereich (66) entlang einer Steckachse (X) des elektrischen Steckers (1) ausgerichtet ist, wobei der Kontakthalter (10) zwei Vertiefungen (20) aufweist, die sich von seiner Oberfläche (12) in den Kontakthalter (10) hinein erstrecken und die dazu ausgebildet sind, den mittleren Bereich (64) des jeweiligen stiftförmigen Kontaktelements (60) aufzunehmen und zu halten, **dadurch gekennzeichnet, dass**
sich die Vertiefungen (20) in einer ersten Ebene, die von der Steckachse (X) und einer zweiten zur Steckachse rechtwinkelig Achse aufgespannt wird, von sich gegenüberliegenden Bereichen der Oberfläche (12), entlang einer dritten Achse, die rechtwinklig zur Steckachse (X) und rechtwinklig zur zweiten Achse angeordnet ist, in den Kontakthalter (10) hinein, aufeinander zu, erstrecken,
dass die zwei stiftförmigen Kontaktelemente (60) in den zwei Vertiefungen (20) gehalten sind, die sich von gegenüberliegenden Seiten des Kontakthalters (10) in das Material des Kontakthalters erstrecken,
dass die zwei stiftförmigen Kontaktelemente (60) parallel und beabstandet voneinander angeordnet sind, und dass
sich jede Vertiefung (20) von einem ersten Kontakthalterende (16), das an den ersten Kontaktbereich (66) angrenzt, bis zu einem zweiten Kontakthalterende (18) erstreckt, das an den zweiten Kontaktbereich (68) angrenzt.

2. Elektrischer Stecker (1) nach Anspruch 1, wobei die Vertiefungen (20) einen U-förmigen Querschnitt aufweisen.

3. Elektrischer Stecker (1) nach Anspruch 2, wobei die Vertiefungen (20) einen rechteckigen Querschnitt aufweisen und der mittlere Bereich (64) des stiftförmigen Kontaktelements (60) einen rechteckigen Querschnitt aufweist.

4. Elektrischer Stecker (1) nach einem der Ansprüche 1-2, wobei der erste Kontaktbereich (66) einen runden Querschnitt aufweist und der mittlere Bereich (64) der stiftförmigen Kontaktelemente (60) einen rechteckigen Querschnitt aufweist.

5. Elektrischer Stecker (1) nach einem der vorhergehenden Ansprüche, wobei der mittlere Bereich (64) derart geformt ist, dass der zweite Kontaktbereich (68) entlang einer zweiten Achse (Y), rechtwinklig zur Steckachse (X), ausgerichtet ist.

6. Elektrischer Stecker (1) nach einem der vorhergehenden Ansprüche, wobei der mittlere Bereich (64) der stiftförmigen Kontaktelemente (60) durch ein erstes gerades Teilstück (72), ein zweites gerades Teilstück (74) und ein drittes gerades Teilstück (76) gebildet wird, wobei das erste gerade Teilstück (72) und das zweites gerades Teilstück (74) einen Winkel größer als 90° zueinander aufweisen und das zweite gerade Teilstück (74) und das dritte gerade Teilstück (76) einen Winkel größer als 90° zueinander aufweisen.

7. Elektrischer Stecker (1) nach einem der Ansprüche 5-6, wobei jede Vertiefung (20) sich zumindest so tief in den Kontakthalter (10) hinein erstreckt, dass der mittlere Bereich (64) der stiftförmigen Kontaktelemente (60), weder rechtwinklig zur Steckachse (X) noch rechtwinklig zur zweiten Achse (Y) über die Oberfläche (12) des Kontakthalters (10) aus der Vertiefung (20) herausragt.

8. Elektrischer Stecker (1) nach einem der vorhergehenden Ansprüche, wobei der erste Kontaktbereich (66) der stiftförmigen Kontaktelemente (60) dazu ausgebildet ist, mit einem komplementären Kontaktelement eines komplementären elektrischen Steckers elektrisch verbunden zu werden, und wobei der zweite Kontaktbereich (68) der stiftförmigen Kontaktelemente (60) dazu ausgebildet ist, mit einer elektrischen Leiterplatte elektrisch verbunden zu werden.

9. Elektrischer Stecker (1) nach einem der vorhergehenden Ansprüche, wobei ein elektrisch leitfähiger Schirmkörper (200) den Kontakthalter (10), die Steckachse (X) umlaufend, in einem Winkel von mindestens 180° um die Steckachse (X), umgibt.

10. Verfahren zum Herstellen eines elektrischen Steckers (1) nach Anspruch 1, umfassend die Verfahrensschritte:
a) Bereitstellen eines Steckergehäuses (100), eines Kontakthalters (10) und zweier stiftförmiger Kontaktelemente (60), wobei die stiftförmigen Kontaktelemente (60) an einem ersten Ende einen ersten Kontaktbereich (66) und an einem zweiten Ende einen zweiten Kontaktbereich (68) aufweisen, wobei sich dazwischen ein mittlerer Bereich (64) erstreckt, wobei jeder Kontakthalter (10) zwei Vertiefungen (20) aufweist, die sich von gegenüberliegenden Seiten seiner Oberfläche (12) in das Material des Kontakthalters (10) hinein erstrecken, wobei die Vertiefungen (20) dazu ausgebildet sind, den mittleren Bereich (64) des stiftförmigen Kontaktelements (60) aufzunehmen und zu halten;
b)Ausrichten des ersten Kontaktbereichs (66) jedes Kontaktelements (60) entlang der Steckachse (X),
c) seitliches Einfügen des mittleren Bereichs (64) jedes stiftförmigen Kontaktelements (60) von gegenüberliegenden Seiten in jeweils eine Vertiefung (20) des Kontakthalters (10), sodass der mittlere Bereich (64) in der Vertiefung (20) aufgenommen und gehalten ist;
d) Einführen des Kontakthalters (10) in das Steckergehäuse (100), sodass der Kontakthalter (10) in dem Steckergehäuse (100) aufgenommen und gehalten ist.

## Claims

1. An electrical plug (1) comprising a plug housing (100), a contact holder (10) and two pin-shaped contact elements (60), wherein the contact holder (10) is arranged in the plug housing (100), wherein the respective pin-shaped contact element (60) has a first contact region (66) at a first end and a second contact region (68) at a second end, wherein a middle region (64) extends therebetween and the first contact region (66) is aligned along a plug-in axis (X) of the electrical plug (1), wherein the contact holder (10) has two recesses (20) which extend from its surface (12) into the contact holder (10) and which are configured to receive and hold the middle region (64) of the respective pin-shaped contact element (60),
**characterized in that**
the recesses (20) extend towards one another in a first plane, which is spanned by the plug-in axis (X) and a second axis at a right angle to the plug-in axis, from oppositely disposed regions of the surface (12), along a third axis which is arranged at a right angle to the plug-in axis (X) and at a right angle to the second axis, into the contact holder (10),
**in that** the two pin-shaped contact elements (60) are held in the two recesses (20) which extend from oppositely disposed sides of the contact holder (10) into the material of the contact holder,
**in that** the two pin-shaped contact elements (60) are arranged in parallel with and spaced apart from one another, and **in that** each recess (20) extends from a first contact holder end (16), which adjoins the first contact region (66), up to a second contact holder end (18) which adjoins the second contact region (68).

2. An electrical plug (1) according to claim 1, wherein the recesses (20) have a U-shaped cross-section.

3. An electrical plug (1) according to claim 2, wherein the recesses (20) have a rectangular cross-section and the middle region (64) of the pin-shaped contact element (60) has a rectangular cross-section.

4. An electrical plug (1) according to one of the claims 1 to 2, wherein the first contact region (66) has a round cross-section and the middle region (64) of the pin-shaped contact elements (60) has a rectangular cross-section.

5. An electrical plug (1) according to any one of the preceding claims, wherein the middle region (64) is shaped such that the second contact region (68) is aligned along a second axis (Y), at a right angle to the plug-in axis (X).

6. An electrical plug (1) according to any one of the preceding claims, wherein the middle region (64) of the pin-shaped contact elements (60) is formed by a first straight section (72), a second straight section (74) and a third straight section (76), wherein the first straight section (72) and the second straight section (74) have an angle greater than 90° to each other and the second straight section (74) and the third straight section (76) have an angle greater than 90° to each other.

7. An electrical plug (1) according to one of the claims 5 to 6, wherein each recess (20) extends at least so deep into the contact holder (10) that the middle region (64) of the pin-shaped contact elements (60) does not project from the recess (20) either at a right angle to the plug-in axis (X) or at a right angle to the second axis (Y) beyond the surface (12) of the contact holder (10).

8. An electrical plug (1) according to any one of the preceding claims, wherein the first contact region (66) of the pin-shaped contact elements (60) is configured to be electrically connected to a complementary contact element of a complementary electrical plug, and wherein the second contact region (68) of the pin-shaped contact elements (60) is configured to be electrically connected to an electrical circuit board.

9. An electrical plug (1) according to any one of the preceding claims, wherein an electrically conductive shielding body (200) surrounds the contact holder (10), revolving around the plug-in axis (X), at an angle of at least 180° around the plug-in axis (X).

10. A method of manufacturing an electrical plug (1) according to claim 1, comprising the method steps:
a) providing a plug housing (100), a contact holder (10) and two pin-shaped contact elements (60), wherein the pin-shaped contact elements (60) have a first contact region (66) at a first end and a second contact region (68) at a second end, wherein a middle region (64) extends therebetween, wherein each contact holder (10) has two recesses (20) which extend from oppositely disposed sides of its surface (12) into the material of the contact holder (10), wherein the recesses (20) are configured to receive and hold the middle region (64) of the pin-shaped contact element (60);
b) aligning the first contact region (66) of each contact element (60) along the plug-in axis (X);
c) laterally inserting the middle region (64) of each pin-shaped contact element (60) from oppositely disposed sides into a respective recess (20) of the contact holder (10) so that the middle region (64) is received and held in the recess (20);
d) inserting the contact holder (10) into the plug housing (100) so that the contact holder (10) is received and held in the plug housing (100).

## Revendications

1. Fiche électrique (1) comprenant un boîtier de fiche (100), un porte-contact (10) et au moins deux éléments de contact (60) en forme de broche, le porte-contact (10) étant disposé dans le boîtier de fiche (100), l'élément de contact respectif (60) en forme de broche présentant à une première extrémité une première zone de contact (66) et à une deuxième extrémité une deuxième zone de contact (68), avec une zone centrale (64) s'étendant entre les elles, et la première zone de contact (66) étant orientée le long d'un axe d'enfichage (X) de la fiche électrique (1), le porte-contact (10) présentant deux renfoncements (20) qui s'étendent depuis sa surface (12) jusque dans le porte-contact (10) et qui sont conçus pour recevoir et retenir la zone centrale (64) de l'élément de contact respectif (60) en forme de broche,
**caractérisée en ce que**
dans un premier plan (A1) défini par l'axe d'enfichage (X) et par un deuxième axe perpendiculaire à l'axe d'enfichage, les renfoncements (20) s'étendent l'un vers l'autre jusque dans le porte-contact (10) à partir des zones opposées de la surface (12), le long d'un troisième axe perpendiculaire à l'axe d'enfichage (X) et perpendiculaire au deuxième axe,
**en ce que** les deux éléments de contact (60) en forme de broche sont retenus dans les deux renfoncements (20) qui s'étendent jusque dans le matériau du porte-contact à partir des faces opposées du porte-contact (10), **en ce que** les deux éléments de contact (60) en forme de broche sont disposés parallèlement et à distance l'un de l'autre,
et **en ce que** chaque renfoncement (20) s'étend à partir d'une première extrémité (16) du porte-contact adjacente à la première zone de contact (66) jusqu'à une deuxième extrémité (18) du porte-contact adjacente à la deuxième zone de contact (68).

2. Fiche électrique (1) selon la revendication 1,
dans laquelle les renfoncements (20) présentent une section transversale en forme de U.

3. Fiche électrique (1) selon la revendication 2,
dans laquelle les renfoncements (20) présentent une section transversale rectangulaire, et la zone centrale (64) de l'élément de contact (60) en forme de broche présente une section transversale rectangulaire.

4. Fiche électrique (1) selon l'une des revendications 1 à 2,
dans laquelle la première zone de contact (66) présente une section transversale ronde, et la zone centrale (64) des éléments de contact (60) en forme de broche présente une section transversale rectangulaire.

5. Fiche électrique (1) selon l'une des revendications précédentes,
dans laquelle la zone centrale (64) est formée de telle sorte que la deuxième zone de contact (68) est orientée le long d'un deuxième axe (Y) perpendiculaire à l'axe d'enfichage (X).

6. Fiche électrique (1) selon l'une des revendications précédentes,
dans laquelle la zone centrale (64) des éléments de contact (60) en forme de broche est formée par une première partie rectiligne (72), une deuxième partie rectiligne (74) et une troisième partie rectiligne (76), la première partie rectiligne (72) et la deuxième partie rectiligne (74) présentant un angle supérieur à 90° l'une par rapport à l'autre, et la deuxième partie rectiligne (74) et la troisième partie rectiligne (76) présentant un angle supérieur à 90° l'une par rapport à l'autre.

7. Fiche électrique (1) selon l'une des revendications 5 à 6,
dans laquelle chaque renfoncement (20) s'étend au moins suffisamment profondément jusque dans le porte-contact (10) pour que la zone centrale (64) des éléments de contact (60) en forme de broche ne dépasse pas du renfoncement (20), ni perpendiculairement à l'axe d'enfichage (X), ni perpendiculairement au deuxième axe (Y), au-delà de la surface (12) du porte-contact (10).

8. Fiche électrique (1) selon l'une des revendications précédentes,
dans laquelle la première zone de contact (66) des éléments de contact (60) en forme de broche est conçue pour être connectée électriquement à un élément de contact complémentaire d'une fiche électrique complémentaire, et
la deuxième zone de contact (68) des éléments de contact (60) en forme de broche est conçue pour être connectée électriquement à une carte électrique à circuits imprimés.

9. Fiche électrique (1) selon l'une des revendications précédentes,
dans laquelle un corps de blindage électriquement conducteur (200) entoure le porte-contact (10) en s'étendant autour de l'axe d'enfichage (X), selon un angle d'au moins 180° autour de l'axe d'enfichage (X).

10. Procédé de fabrication d'une fiche électrique (1) selon la revendication 1, comprenant les étapes de procédé consistant à :
a) fournir un boîtier de fiche (100), un porte-contact (10) et deux éléments de contact (60) en forme de broche, les éléments de contact (60) en forme de broche présentant à une première extrémité une première zone de contact (66) et à une deuxième extrémité une deuxième zone de contact (68), avec une zone centrale (64) s'étendant entre elles, chaque porte-contact (10) présentant deux renfoncements (20) qui s'étendent jusque dans le matériau du porte-contact (10) à partir des faces opposées de sa surface (12), les renfoncements (20) étant conçus pour recevoir et retenir la zone centrale (64) de l'élément de contact (60) en forme de broche ;
b) orienter la première zone de contact (66) de chaque élément de contact (60) le long de l'axe d'enfichage (X),
c) insérer latéralement depuis des côtés opposés la zone centrale (64) de chaque élément de contact (60) en forme de broche dans un renfoncement respectif (20) du porte-contact (10), de sorte que la zone centrale (64) est reçue et retenue dans le renfoncement (20) ;
d) insérer le porte-contact (10) dans le boîtier de fiche (100), de sorte que le porte-contact (10) est reçu et retenu dans le boîtier de fiche (100).
